# FASCICULE DE BREVET EUROPEEN

(11) **EP 3 049 345 B1**
(45) Date de publication et mention de la délivrance du brevet: **15.11.2017**
(21) Numéro de dépôt: 14793873.2
(22) Date de dépôt: 15.09.2014
(51) Int. Cl.: B65D 43/02, B01F 7/16, B44D 3/12

(54) **COUVERCLE POUR LA FERMETURE DE BOITE ET ENSEMBLE COMPRENANT UNE BOITE ET UN COUVERCLE DU TYPE PRECITE**
DECKEL ZUM VERSCHLIESSEN EINER SCHACHTEL UND ANORDNUNG AUS EINER SCHACHTEL UND SOLCH EINEM DECKEL
COVER FOR CLOSING A BOX AND ASSEMBLY COMPRISING A BOX AND A COVER OF SAID TYPE

(30) Priorité: 24.09.2013 FR 1359160
(43) Date de publication de la demande: 03.08.2016
(73) Titulaire: Fillon Technologies, 28210 Faverolles (FR)
(72) Inventeur: DENIZE, Cyril, F-28630 Morancez (FR)
(74) Mandataire: Godineau, Valérie
(86) Numéro de dépôt international: PCT/FR2014/052282
(87) Numéro de publication internationale: WO 2015/044555

(56) Documents cités:
- EP-A1- 1 552 963
- WO-A1-2007/042680
- FR-A- 1 070 380
- US-A- 3 360 155
- US-A- 6 053 347
- US-A1- 2005 023 772

## Description

La présente invention concerne un couvercle pour la fermeture de boîte à paroi latérale tubulaire et un ensemble du type comprenant une boîte et un couvercle du type précité.

Elle concerne plus particulièrement un couvercle pour la fermeture de boîte à paroi latérale tubulaire munie d'une ouverture supérieure, d'une collerette radiale interne et d'un rebord périphérique radial externe, collerette et rebord étant disposés sensiblement au niveau de l'ouverture supérieure, ledit couvercle présentant une face dite du dessous munie d'un joint d'étanchéité annulaire apte à venir en appui sur ladite collerette à l'état fermé de l'ouverture supérieure de la boîte par ledit couvercle et comprenant des moyens de fixation du couvercle à la boîte, ces moyens de fixation comprenant au moins deux pattes disposées autour du joint d'étanchéité et s'étendant au moins partiellement en saillie de la face du dessous du couvercle, chaque ou au moins deux des pattes présentant une partie active de fixation formée par une partie de la patte en saillie en direction du centre du couvercle, au moins l'une des pattes, dite mobile, étant déplaçable entre une position rapprochée et une position écartée de sa partie active de fixation de la partie active de fixation d'au moins une autre patte, ces parties actives de fixation étant aptes, en position rapprochée correspondant à la position active de fermeture du couvercle, à se positionner sous ledit rebord périphérique radial externe de la boîte.

De tels couvercles sont notamment utilisés pour la fermeture de boîtes de peinture.

Jusqu'à présent, les moyens de fixation du couvercle à la boîte sont formés, soit de leviers à came chargés par ressort comme l'illustre par exemple le brevet FR 2 707 258, soit de pattes élastiquement déformables comme l'illustre le brevet européen EP 1 510 363. Ces deux modes de fixation présentent des inconvénients. En effet, le système de levier à came nécessite la présence de ressorts et doit être partiellement placé au contact du contenu de la boîte. Le système à patte élastique oblige à disposer de différentes dimensions de couvercles pour s'adapter aux différents diamètres de boîtes. En outre, le démontage du couvercle de la boîte est difficile et nécessite notamment d'exercer une pression manuelle importante sur les pattes pour les déformer, au risque de renverser la boîte.

Un couvercle équipé de moyens de fixation à patte coulissante est connu de WO 2007/042680. Un couvercle équipé de moyens de fixation à genouillère complexes est connu de FR-1.070.380. D'autres systèmes de fixation sont connus des documents US-3.360.155, US-6.053.347 ou EP-1.552.963.

Un but de la présente invention est donc de proposer un couvercle du type précité dont la conception permet de surmonter les inconvénients de l'état de la technique.

Un autre but de la présente invention est de proposer un couvercle du type précité dont la conception permet un montage et un démontage aisés du couvercle de la boîte, ce couvercle pouvant s'adapter à un grand nombre de formats de boîtes.

Un autre but de la présente invention est de proposer un couvercle du type précité dont la conception permet de supprimer les risques de désolidarisation intempestive du couvercle de la boîte, observés notamment dans le cas d'une liaison par pattes élastiques.

À cet effet, l'invention a pour objet un couvercle pour la fermeture de boîte à paroi latérale tubulaire munie d'une ouverture supérieure, d'une collerette radiale interne et d'un rebord périphérique radial externe, collerette et rebord étant disposés sensiblement au niveau de l'ouverture supérieure, ledit couvercle présentant une face dite du dessous munie d'un joint d'étanchéité annulaire apte à venir en appui sur ladite collerette à l'état fermé de l'ouverture supérieure de la boîte par ledit couvercle et comprenant des moyens de fixation du couvercle à la boîte, ces moyens de fixation comprenant au moins deux pattes disposées autour du joint d'étanchéité et s'étendant au moins partiellement en saillie de la face du dessous du couvercle, chaque ou au moins deux des pattes présentant une partie active de fixation formée par une partie de la patte en saillie en direction du centre du couvercle, au moins l'une des pattes, dite mobile, étant déplaçable entre une position rapprochée et une position écartée de sa partie active de fixation de la partie active de fixation d'au moins une autre patte, ces parties actives de fixation étant aptes, en position rapprochée correspondant à la position active de fermeture du couvercle, à se positionner sous ledit rebord périphérique radial externe de la boîte, la ou au moins l'une des patte(s) mobile(s) munie d'une partie active de fixation étant une patte pivotante qui, pour le déplacement de sa partie active de fixation entre une position rapprochée et une position écartée de la partie active de fixation d'au moins une autre patte, est montée mobile à pivotement autour d'un axe, sensiblement parallèle à un plan circonférentiel du joint annulaire d'étanchéité, et le couvercle comprenant, pour ladite au moins une patte mobile, des moyens de verrouillage de ladite patte mobile en position rapprochée de sa partie active de fixation de la partie active de fixation d'au moins une autre patte, ces moyens de verrouillage étant déverrouillables, caractérisé en ce que le couvercle comprend une poignée et en ce qu'au moins une partie des moyens de verrouillage est portée par la poignée.

Grâce au fait que la au moins une patte mobile munie d'une partie active de fixation est, pour le déplacement de sa partie active de fixation entre une position rapprochée et une position écartée de la partie active de fixation d'au moins une autre patte reliée par une liaison à pivotement au reste du couvercle et montée mobile de manière libre à pivotement autour d'un axe, sensiblement parallèle à un plan circonférentiel du joint annulaire d'étanchéité, il en résulte la possibilité d'une course de déplacement importante de la patte, permettant une adaptation à différents formats de boîtes.

Grâce au fait que le couvercle comprend des moyens de verrouillage du pivotement de ladite patte mobile pivotante configurés pour, en position verrouillée, empêcher un déplacement à pivotement de la patte mobile pivotante dans le sens d'un écartement de sa partie active de fixation de la partie active de fixation d'au moins une autre patte sous l'action d'une poussée ou d'une traction exercée sur ladite patte, tout risque de désolidarisation intempestive du couvercle de la boîte est empêché.

De préférence, les moyens de verrouillage comprennent des premiers moyens de verrouillage montés solidaires en déplacement de la patte mobile et des deuxièmes moyens de verrouillage stationnaires, lesdits premiers et deuxièmes moyens de verrouillage étant couplés en position verrouillée et désaccouplés en position déverrouillée.

De préférence, les premiers et deuxièmes moyens de verrouillage sont du type mâle / femelle.

De préférence, les moyens de verrouillage sont au moins partiellement élastiquement défarmables et sont aptes à passer de la position verrouillée à la position déverrouillée, ou inversement, par déformation élastique combinée avec un déplacement à pivotement de la patte mobile pivotante. Il en résulte une simplicité de commande du verrouillage.

De préférence, le couvercle présente une face du dessus opposée à la face du dessous qui forme un bec verseur, ce bec verseur présentant un siège d'un obturateur, ledit obturateur étant un obturateur coulissant équipé de moyens de rappel en position fermée et d'un levier pivotant de commande d'ouverture actif à l'encontre desdits moyens de rappel, ledit levier pivotant de commande d'ouverture de l'obturateur surmontant la ou l'une des pattes mobiles. Cette disposition permet de réduire l'encombrement de l'ensemble et de commander, à l'aide du levier pivotant de commande de l'obturateur, le déplacement de la patte mobile montée par ledit levier et éventuellement, le verrouillage des moyens de verrouillage.

En effet, de préférence, le levier pivotant de commande d'ouverture de l'obturateur est monté mobile à pivotement autour d'un axe parallèle à l'axe (XX') de pivotement ou au plan de déplacement de la patte mobile qu'il surmonte.

De préférence, lorsque la patte mobile est une patte pivotante, le levier pivotant de commande d'ouverture de l'obturateur forme en outre, si nécessaire, lors la commande d'ouverture de l'obturateur, un organe de commande de verrouillage des moyens de verrouillage du pivotement de la patte mobile pivotante surmontée par ledit levier.

Pour réduire l'effort musculaire à produire, notamment lorsque le levier pivotant de commande d'ouverture de l'obturateur est polyvalent et commande en outre le pivotement de la patte mobile et le verrouillage des moyens de verrouillage, le siège du bec verseur est incliné à pente descendante depuis la périphérie en direction du centre du couvercle.

De préférence, le joint d'étanchéité annulaire est un joint élastiquement déformable qui, à l'état non déformé, affecte la forme générale d'un demi-tore à convexité tournée vers la boîte. Cette configuration de joint permet, d'une part, de renforcer l'effet ressort du joint dans le sens d'un écartement du couvercle de la boîte, ce qui accroît la force de pression exercée par les moyens de fixation du couvercle sur la boîte en position active des moyens de fixation et d'autre part, une adaptation du joint à un grand nombre de formats de collerettes radiales internes de boîte.

De préférence encore, le couvercle comprend une ouverture centrale prévue pour l'arbre de rotation d'un ensemble mélangeur.

De préférence, lorsque les moyens de verrouillage comprennent des premiers moyens de verrouillage montés solidaires en déplacement de la patte mobile pivotante et des deuxièmes moyens de verrouillage stationnaires, la partie des moyens de verrouillage portée par la poignée forme les deuxièmes moyens de verrouillage stationnaires.

De préférence, la ou au moins l'une des pattes mobiles pivotantes est montée mobile à pivotement par l'intermédiaire d'un levier de commande d'entraînement en déplacement à pivotement, et les premiers moyens de verrouillage du pivotement de ladite patte mobile pivotante sont portés par ledit levier de commande et les deuxièmes moyens de verrouillage sont portés par la poignée.

De préférence, le levier de commande d'entraînement en déplacement à pivotement de la patte et ladite patte sont réalisés d'une seule pièce.

Généralement, le levier de commande d'entraînement à déplacement à pivotement de la patte est surmonté par le levier pivotant de commande d'ouverture de l'obturateur, de sorte que l'entraînement en déplacement à pivotement du levier de commande d'ouverture de l'obturateur dans le sens d'une ouverture de l'obturateur peut, si nécessaire, générer parallèlement, par contact d'appui desdits leviers, l'entraînement en déplacement à pivotement du levier de commande d'entraînement en déplacement de la patte et, par suite, le passage de la patte mobile pivotante d'une première position angulaire déverrouillée à une deuxième position angulaire verrouillée.

Cette disposition permet d'éviter une contradiction des déplacements des deux leviers.

L'invention a encore pour objet un ensemble du type comprenant d'une part, une boîte à paroi latérale tubulaire munie d'une ouverture supérieure, d'une collerette radiale interne et d'un rebord périphérique radial externe, collerette et rebord étant disposés sensiblement au niveau de l'ouverture supérieure, et d'autre part, un couvercle de fermeture de la boîte, ce couvercle, dimensionné pour recouvrir l'ouverture supérieure de la boîte, comprenant des moyens de fixation à la boîte et, sur sa face dite du dessous, un joint d'étanchéité annulaire élastiquement déformable apte à venir en appui sur ladite collerette à l'état fermé de l'ouverture supérieure de la boîte par ledit couvercle, lesdits moyens de fixation comprenant au moins deux pattes disposées autour du joint et s'étendant au moins partiellement en saillie de la face du dessous du couvercle, chaque ou au moins deux des pattes présentant une partie active de fixation formée par une partie de la patte en saillie en direction du centre du couvercle, au moins l'une des pattes, dite mobile, étant déplaçable entre une position rapprochée et une position écartée de sa partie active de fixation de la partie active de fixation d'au moins une autre patte, ces parties actives de fixation étant agencées pour, en position rapprochée correspondant à la position active de fermeture du couvercle, se positionner sous ledit rebord périphérique radial externe de la boîte, lorsque le couvercle est positionné sur l'ouverture supérieure de la boîte, caractérisé en ce que le couvercle est du type précité.

L'invention sera bien comprise à la lecture de la description suivante d'exemples de réalisation, en référence aux dessins annexés dans lesquels :
- la figure 1 représente une vue en perspective d'un couvercle conforme à l'invention en position déverrouillée de ladite patte mobile pivotante et en position écartée de la partie active de fixation de la patte mobile pivotante des parties actives de fixation des autres pattes.
- la figure 2 représente une vue de côté d'un ensemble boîte / couvercle au cours de la fixation du couvercle sur la boîte, le couvercle étant positionné au-dessus de l'ouverture supérieure de la boîte.
- la figure 3 représente une vue en perspective d'un ensemble boîte / couvercle dans lequel les parties actives de fixation des pattes du couvercle sont positionnées sur la boîte à un niveau inférieur au rebord périphérique radial externe de la boîte, la patte mobile étant en position déverrouillée.
- la figure 4 représente une vue en perspective d'un ensemble boîte / couvercle dans lequel les parties actives de fixation des pattes du couvercle sont positionnées sur la boîte à un niveau inférieur au rebord périphérique radial externe de la boîte, et la patte mobile pivotante est verrouillée en pivotement.
- la figure 5 représente une vue en coupe du couvercle en position verrouillée de la patte mobile pivotante.
- la figure 6 représente une vue en perspective d'un couvercle prise sous un autre angle.
- la figure 7 représente une vue en perspective d'un joint seul, prise côté face du joint tournée vers la face du dessous du couvercle.
- la figure 8 représente une vue en perspective d'un joint seul, prise côté face convexe du joint tournée vers l'extérieur du couvercle.
- la figure 9 représente une vue partielle du joint et de sa bague annulaire de fixation au couvercle, à l'état positionné du couvercle au-dessus d'une boîte.
- la figure 10 représente une vue partielle du joint et de sa bague annulaire de fixation au couvercle, à l'état appliqué du couvercle sur l'ouverture supérieure de la boîte.
- la figure 11 représente une vue en coupe d'un couvercle en position déverrouillée de la patte mobile coulissante.
- la figure 12 représente une vue en coupe d'un couvercle en position verrouillée de la patte mobile coulissante.
- la figure 13 représente une vue en coupe d'un couvercle avec son joint et les moyens de fixation du joint au couvercle.
- la figure 14 représente une vue en perspective d'un ensemble couvercle/joint/jonc de fixation du joint en position éclatée desdits éléments.

Comme mentionné ci-dessus, l'invention a pour objet un couvercle 1 pour la fermeture d'une boîte 30 et l'ensemble formé du couvercle et de la boîte.

Comme représenté aux figures, la boîte 30, telle qu'une boîte de peinture, présente une paroi 31 latérale tubulaire munie à, ou au voisinage d'une extrémité, d'une collerette 32 radiale interne délimitant une ouverture 34 dite supérieure sensiblement circulaire.

La paroi 31 latérale tubulaire de la boîte comprend en outre un rebord 33 périphérique radial externe disposé également sensiblement au niveau de l'ouverture 34 supérieure et de la collerette 32 radiale interne. L'ouverture 34 supérieure de la boîte 30 est fermée par le couvercle 1.

Ce couvercle 1 comprend une face 2 du dessous munie d'un joint 4 d'étanchéité annulaire apte à venir en appui sur ladite collerette 32 à l'état fermé de l'ouverture 34 supérieure de la boîte 30 par ledit couvercle. Ce joint 4 d'étanchéité annulaire est un joint élastiquement déformable qui, à l'état non déformé, affecte la forme générale d'un demi-tore à convexité tournée vers la boîte. La surface convexe du joint 4 d'étanchéité est représentée en 5 aux figures.

Dans les exemples représentés, ce demi-tore est creux. Ce demi-tore est ouvert côté face 6 du demi-tore tourné vers le couvercle 1.

Ce joint 4 d'étanchéité présente un bord 7 circonférentiel interne, un bord 8 circonférentiel externe et au moins une zone 9 de liaison au couvercle disposée au niveau de l'un de ses bords circonférentiels. L'autre bord circonférentiel du joint d'étanchéité est libre.

Dans l'exemple représenté, le joint 4 d'étanchéité est fixé au couvercle 1 par l'intermédiaire soit d'une bague 10 annulaire montée solidaire du bord 7 circonférentiel interne du joint, le bord 8 circonférentiel externe du joint étant libre, soit par l'intermédiaire d'un jonc 10'annulaire délimitant un anneau ouvert. La bague 10 s'insère à force dans un logement annulaire ménagé dans la face du dessous du couvercle. Le jonc 10' se loge quant à lui à l'intérieur du joint et agit par poussée sur le bord 7 circonférentiel interne du joint pour l'insérer dans une gorge annulaire ménagée côté face du dessous du couvercle.

Le couvercle comprend également une poignée 12.

Le couvercle comprend encore des moyens 14 de fixation du couvercle 1 à la boîte 30.

Ces moyens 14 de fixation comprennent ici trois pattes 141, 142, 143 ou 143' disposées autour du joint 4 d'étanchéité et s'étendant au moins partiellement en saillie de la face 2 du dessous du couvercle.

Ces trois pattes sont disposées espacées les unes des autres sur la circonférence du couvercle. La face 2 du dessous du couvercle est munie sur au moins une partie de son pourtour d'une bordure annulaire formant un bord tombé de la face du dessous. Cette bordure annulaire recouvre au moins une partie de la paroi 31 latérale tubulaire de la boîte lorsque le couvercle est positionné sur l'ouverture 34 supérieure de la boîte 30.

Deux des pattes représentées en 141 et 142 sont des pattes rigides réalisées d'une seule pièce avec ladite bordure annulaire.

Chacune des pattes 141, 142 et 143 ou 143' présente une partie active de fixation formée par une partie de la patte en saillie en direction du centre du couvercle. La partie 1411 et 1421 active de fixation de chacune des pattes 141 et 142 rigides est formée par un cran ou dent ménagé sur la surface de la patte tournée vers le centre du couvercle.

La troisième patte 143 ou 143' est une patte mobile déplaçable entre une position rapprochée et une position écartée de sa partie 1431 active de fixation de la partie active de fixation des autres pattes.

Ces parties actives de fixation sont aptes à se positionner sous le rebord 33 périphérique radial externe de la boîte en position rapprochée correspondant à la position active de fermeture du couvercle, lorsque le couvercle 1 est positionné sur l'ouverture 34 supérieure de la boîte.

Dans l'exemple représenté aux figures 1 à 10, la troisième patte 143 est, pour le déplacement de sa partie 1431 active de fixation entre une position rapprochée et une position écartée de la partie active de fixation des autres pattes 141, 142, montée mobile à pivotement autour d'un axe (XX') sensiblement parallèle à un plan circonférentiel du joint 4 annulaire d'étanchéité.

Le couvercle comprend, pour ladite patte 143 mobile pivotante, des moyens 19 de verrouillage du pivotement de ladite patte 143 mobile pivotante en position rapprochée de sa partie active de fixation de la partie active de fixation des autres pattes, ces moyens 19 de verrouillage étant déverrouillables.

Dans l'exemple représenté, la patte 143 mobile pivotante affecte, entre sa liaison pivot et son extrémité libre, la forme d'un V dont la branche du V qui porte l'extrémité libre de la patte forme la partie 1431 active de fixation de la patte 143.

Dans l'exemple représenté, cette partie 1431 active de fixation de la patte de fixation de la patte 143 mobile pivotante est élastiquement déformable. La déformation élastique s'opère par rapprochement des branches du V.

L'autre branche du V est munie de deux portions d'axe s'insérant chacune dans un palier d'axe ménagé dans le reste du couvercle. Palier d'axe et portion d'axe forment les éléments de la liaison pivot permettant un montage à pivotement de la patte 143 mobile pivotante.

Pour la manoeuvre de la patte 143 mobile pivotante, le couvercle comprend un levier 20 de commande d'entraînement en déplacement à pivotement de la patte. Ce levier 20 de commande est ici réalisé d'une seule pièce avec la patte et forme un prolongement de la branche du V de la patte équipée d'une liaison pivot.

Les moyens 19 de verrouillage du pivotement de la patte 143 mobile pivotante en position rapprochée de sa partie active de fixation de la partie active de fixation des autres pattes comprennent des premiers moyens 191 de verrouillage montés solidaires en déplacement de la patte 143 mobile pivotante et des deuxièmes moyens 192 de verrouillage stationnaires portés par la poignée 12, ces premiers et deuxièmes moyens de verrouillage étant couplés en position verrouillée et désaccouplés en position déverrouillée.

Ces premiers moyens 191 de verrouillage sont formés par un cran ou ergot porté par le levier 20 de commande et les deuxièmes moyens 192 de verrouillage sont formés par une lumière ménagée dans la poignée, en particulier dans la branche verticale de la poignée.

À l'état couplé correspondant à la position verrouillée, le cran s'insère dans la lumière.

Pour le déverrouillage, le levier étant élastiquement déformable, il suffit d'appuyer sur le cran qui génère une déformation du levier, ce qui permet une sortie du cran de la lumière. Une fois déverrouillée, la patte 143 mobile peut être entraînée en déplacement à pivotement dans le sens d'un écartement de sa partie active de fixation des parties actives de fixation des autres pattes.

Pour le verrouillage, on procède de manière inverse : la patte 143 mobile pivotante est commandée en déplacement à pivotement dans le sens d'un rapprochement de sa partie active de fixation des autres parties actives de fixation ou du centre du couvercle, jusqu'à une position où le cran porté par le levier 20 de commande d'entraînement à déplacement de la patte 143 vient par encliquetage se loger dans la lumière ménagée dans la poignée 12.

Dans l'exemple représenté aux figures 11 et 12, la patte 143' mobile est une patte coulissante déplaçable à coulissement suivant un plan sensiblement parallèle à un plan circonférentiel du joint annulaire d'étanchéité. Cette patte 143' est une patte chargée par ressort et montée mobile à l'encontre du ressort dans le sens d'un écartement de sa partie 1431 active de fixation des parties actives de fixation des autres pattes. Cette patte 143' est verrouillable en position rapprochée de sa partie active de fixation de la partie active de fixation d'au moins une autre patte par l'intermédiaire des moyens 19' de verrouillage formés ici par une vis à molette vissable/dévissable dans le couvercle. En position verrouillée, l'extrémité libre de la vis vient en appui sur une face de la patte coulissante pour empêcher son déplacement à coulissement.

Comme mentionné ci-dessus, dans les exemples représentés, le couvercle comprend encore une poignée 12. Cette poignée radiale externe 12 affecte la forme d'un L inversé.

On note que dans l'exemple représenté, la branche horizontale du L inversé de la poignée est ici évidée pour permettre le logement du levier 20 de commande d'entraînement en déplacement à pivotement de la patte 143 mobile pivotante et son passage d'une position à une autre.

Dans les exemples représentés, le couvercle présente encore une face 3 du dessus opposée à la face 2 du dessous qui forme un bec 15 verseur. Ce bec 15 verseur présente un siège 151 d'un obturateur 16. Ce siège 151 est formé par la surface du dessus ouverte du bec verseur.

Dans les exemples représentés, le siège 151 du bec 15 verseur est incliné à pente descendante depuis la périphérie en direction du centre du couvercle 1. L'obturateur 16 est un obturateur coulissant équipé de moyens 17 de rappel en position fermée et d'un levier 18 pivotant de commande d'ouverture actif à l'encontre desdits moyens 17 de rappel. Le levier 18 pivotant de commande d'ouverture de l'obturateur 16 surmonte la patte 143 mobile pivotante.

L'obturateur 16 est ici formé par une simple plaque et les moyens 17 de rappel sont réalisés sous forme d'un ressort en épingle à cheveux dont la coopération avec l'obturateur est déjà connue de l'état de la technique et ne sera donc pas décrite en détail.

Le levier 18 pivotant de commande d'ouverture de l'obturateur 16 qui surmonte la patte 143 mobile pivotante est monté mobile à pivotement autour d'un axe parallèle à l'axe (XX') de pivotement de la patte 143 mobile pivotante qu'il surmonte.

Ce levier 18 pivotant de commande d'ouverture de l'obturateur 16 forme en outre, si nécessaire, lors de la commande d'ouverture de l'obturateur, un organe de commande de verrouillage des moyens 19 de verrouillage du pivotement de la patte 143 mobile pivotante surmontée par ledit levier 18.

En effet, si le levier 20 de commande d'entraînement en déplacement à pivotement de la patte 143 mobile n'a pas d'ores et déjà été actionné pour l'amenée de la patte 143 mobile en position verrouillée, il peut être actionné par le levier 18 pivotant de commande d'ouverture de l'obturateur 16 qui le surmonte.

Ainsi, le passage de l'obturateur de la position fermée à la position ouverte peut permettre en parallèle le passage de la patte 143 de la position déverrouillée à la position verrouillée.

Lorsque le couvercle 1 est un couvercle agitateur, le couvercle 1 comprend encore une ouverture 13 centrale prévue pour l'arbre de rotation d'un ensemble mélangeur.

En pratique, la fermeture d'une boîte à l'aide d'un couvercle tel que décrit ci-dessus peut s'opérer comme suit : le couvercle 1 est positionné avec sa face du dessous en regard de l'ouverture supérieure de la boîte. La patte 143 mobile pivotante du couvercle est déverrouillée et sa partie 1431 active de fixation est écartée des parties actives de fixation 1412 et 1421 des autres pattes de fixation ou du centre du couvercle.

Les parties 1412 et 1421 actives de fixation des pattes 141 et 142 rigides, c'est-à-dire non pivotantes sont positionnées sous le rebord 33 périphérique radial externe de la boîte. La patte 143 mobile pivotante est, par l'intermédiaire de son levier 20 de commande qui est manoeuvré par la main de l'opérateur qui tient la poignée 12 de saisie du couvercle, entraînée en déplacement à pivotement jusqu'à une position dans laquelle la partie 1431 active de fixation de la patte 143 mobile pivotante est disposée par appui sur la face du dessous du rebord 33 périphérique radial externe, c'est-à-dire la face du rebord 33 périphérique radial externe tournée vers le fond de la boîte opposé à la face d'extrémité de la boîte qui porte l'ouverture supérieure.

Dans cette position de la patte, le cran 191 du levier 20 de commande d'entraînement en pivotement de la patte 143 mobile s'insère dans la lumière 192 de la poignée et le verrouillage de la patte s'opère de sorte que tout déplacement à pivotement de la patte 143 suivant une direction opposée est empêché.

La fixation du couvercle 1 à la boîte est achevée. En variante, il peut être prévu d'amener d'abord la partie active de fixation de la patte mobile pivotante sous le rebord périphérique de la boîte avant d'exercer une poussée sur le couvercle et de pousser le couvercle pour amener les parties actives de fixation des pattes 141 et 142 rigides sous le rebord périphérique de la boîte. L'actionnement de la patte mobile et son verrouillage s'opèrent ensuite comme décrit ci-dessus.

L'obturateur du bec verseur peut être actionné dans le sens d'une ouverture à l'aide du levier 18 pivotant. Le relâchement du levier 18 entraîne automatiquement le retour de l'obturateur en position fermée, à l'aide des moyens 17 de rappel.

Pour désolidariser le couvercle de la boîte, il suffit d'exercer une pression sur le cran 191 dans le sens d'une extraction du cran 191 de la lumière 192, puis d'entraîner en déplacement à pivotement la patte 143 dans le sens d'un écartement de la partie 1431 active de fixation de la patte des parties actives de fixation des autres pattes ou du centre du couvercle.

Pour l'actionnement de la patte 143 mobile pivotante dans le sens d'un rapprochement de sa partie active de fixation des parties actives de fixation des autres pattes, il est possible d'agir sur le levier 18 de manoeuvre de l'obturateur, ce levier 18 venant, au cours de son pivotement, en appui sur le levier 20 de manoeuvre et l'entraînant en déplacement jusqu'à une position de fin de course dans laquelle il est verrouillé.

On note que les manoeuvres du levier 18 de commande d'ouverture de l'obturateur et 20 de commande de l'entraînement en déplacement à pivotement de la patte 143 sont effectuées par la main de l'opérateur qui tient la poignée 12. C'est le pouce de cette main, qui permet d'agir sur ces deux leviers.

Ainsi, en dépit de la présence de deux leviers, une seule main suffit pour actionner ces deux leviers.

Lorsque la patte mobile est une patte coulissante comme illustré à la figure 11, l'opérateur exerce une traction sur la patte 143' à l'encontre du ressort pour l'écarter des autres pattes puis relâche ladite patte dont la partie active de fixation vient se positionner sous le rebord périphérique radial externe de la boîte en position d'appui contre la face externe de la paroi périphérique de la boîte. Il est ensuite procédé au verrouillage en position de ladite patte.

## Revendications

1. Couvercle (1) pour la fermeture de boîte (30) à paroi (31) latérale tubulaire munie d'une ouverture (34) supérieure, d'une collerette (32) radiale interne et d'un rebord (33) périphérique radial externe, collerette (32) et rebord (33) étant disposés sensiblement au niveau de l'ouverture (34) supérieure, ledit couvercle (1) présentant une face (2) dite du dessous munie d'un joint (4) d'étanchéité annulaire apte à venir en appui sur ladite collerette (32) à l'état fermé de l'ouverture (34) supérieure de la boîte (30) par ledit couvercle (1) et comprenant des moyens (14) de fixation du couvercle (1) à la boîte (30), ces moyens (14) de fixation comprenant au moins deux pattes (141, 142, 143, 143') disposées autour du joint (4) d'étanchéité et s'étendant au moins partiellement en saillie de la face (2) du dessous du couvercle (1), chaque ou au moins deux des pattes (141, 142, 143, 143') présentant une partie (1411, 1421, 1431) active de fixation formée par une partie de la patte (141 ; 142 ; 143) en saillie en direction du centre du couvercle (1), au moins l'une (143, 143') des pattes, dite mobile, étant déplaçable entre une position rapprochée et une position écartée de sa partie (1431) active de fixation de la partie (1411, 1421) active de fixation d'au moins une autre patte (141, 142), ces parties (1411, 1421, 1431) actives de fixation étant aptes, en position rapprochée correspondant à la position active de fermeture du couvercle, à se positionner sous ledit rebord (33) périphérique radial externe de la boîte (30), la ou au moins l'une des patte(s) (143, 143') mobile(s) munie d'une partie (1431) active de fixation étant une patte pivotante qui, pour le déplacement de sa partie (1431) active de fixation entre une position rapprochée et une position écartée de la partie active de fixation d'au moins une autre patte (141, 142), est montée mobile à pivotement autour d'un axe (XX'), sensiblement parallèle à un plan circonférentiel du joint (4) annulaire d'étanchéité, et le couvercle (1) comprenant, pour ladite au moins une patte (143, 143') mobile, des moyens (19, 19') de verrouillage de ladite patte (143, 143') mobile en position rapprochée de sa partie active de fixation de la partie active de fixation d'au moins une autre patte (141, 142), ces moyens (19, 19') de verrouillage étant déverrouillables,
**caractérisé en ce que** le couvercle (1) comprend une poignée (12) et **en ce qu'**au moins une partie (192) des moyens (19) de verrouillage est portée par la poignée (12)

2. Couvercle (1) selon la revendication précédente,
**caractérisé en ce que** les moyens (19) de verrouillage comprennent des premiers moyens (191) de verrouillage montés solidaires en déplacement de la patte (143) mobile et des deuxièmes moyens (192) de verrouillage stationnaires, lesdits premiers et deuxièmes moyens de verrouillage étant couplés en position verrouillée et désaccouplés en position déverrouillée.

3. Couvercle (1) selon la revendication 2,
**caractérisé en ce que** les premiers et deuxièmes moyens de verrouillage sont du type mâle/femelle.

4. Couvercle (1) selon l'une des revendications précédentes,
**caractérisé en ce que** les moyens (19) de verrouillage sont au moins partiellement élastiquement déformables et sont aptes à passer de la position verrouillée à la position déverrouillée, ou inversement, par déformation élastique combinée avec un déplacement à pivotement de la patte (143) mobile pivotante.

5. Couvercle (1) selon l'une des revendications précédentes,
**caractérisé en ce que** le couvercle (1) présente une face (3) du dessus opposée à la face (2) du dessous qui forme un bec (15) verseur, ce bec (15) verseur présentant un siège (151) d'un obturateur (16), ledit obturateur (16) étant un obturateur (16) coulissant équipé de moyens (17) de rappel en position fermée et d'un levier (18) pivotant de commande d'ouverture actif à l'encontre desdits moyens (17) de rappel, ledit levier (18) pivotant de commande d'ouverture de l'obturateur (16) surmontant la ou l'une des pattes (143, 143') mobiles.

6. Couvercle (1) selon la revendication 5,
**caractérisé en ce que** le levier (18) pivotant de commande d'ouverture de l'obturateur (16) est monté mobile à pivotement autour d'un axe parallèle à l'axe (XX') de pivotement de la patte (143, 143') mobile qu'il surmonte.

7. Couvercle (1) selon l'une des revendications 5 ou 6,
**caractérisé en ce que** le levier (18) pivotant de commande d'ouverture de l'obturateur (16) forme lors de la commande d'ouverture de l'obturateur, un organe de commande de verrouillage des moyens (19) de verrouillage du pivotement de la patte (143) mobile pivotante surmontée par ledit levier (18).

8. Couvercle (1) selon la revendication 5,
**caractérisé en ce que** le siège (151) du bec (15) verseur est incliné à pente descendante depuis la périphérie en direction du centre du couvercle (1).

9. Couvercle (1) selon l'une des revendications précédentes,
**caractérisé en ce que** le joint (4) d'étanchéité annulaire est un joint élastiquement déformable qui, à l'état non déformé, affecte la forme générale d'un demi-tore à convexité tournée vers la boîte.

10. Couvercle (1) selon la revendication 2 ou l'une desrevendications 3 à 9 prise en combinaison avec la revendication 2,
**caractérisé en ce que** la partie (192) des moyens (19) de verrouillage portée par la poignée forme les deuxièmes moyens (192) de verrouillage stationnaires.

11. Couvercle (1) selon la revendication 10
**caractérisé en ce que** la ou au moins l'une des pattes (143) mobiles pivotantes est montée mobile à pivotement par l'intermédiaire d'un levier (20) de commande d'entraînement en déplacement à pivotement, et **en ce que** les premiers moyens (191) de verrouillage du pivotement de ladite patte (143) mobile pivotante sont portés par ledit levier (20) de commande.

12. Couvercle (1) selon la revendication 11,
**caractérisé en ce que** les premiers moyens (191) de verrouillage sont formés par un cran ou ergot porté par le levier (20) de commande et les deuxièmes moyens (192) de verrouillage sont formés par une lumière ménagée dans la poignée (12).

13. Ensemble du type comprenant d'une part, une boîte (30) à paroi (31) latérale tubulaire munie d'une ouverture (34) supérieure, d'une collerette (32) radiale interne et d'un rebord (33) périphérique radial externe, collerette (32) et rebord (33) étant disposés sensiblement au niveau de l'ouverture (34) supérieure, et d'autre part, un couvercle (1) de fermeture de la boîte (30), ce couvercle (1), dimensionné pour recouvrir l'ouverture (34) supérieure de la boîte (30), comprenant des moyens (14) de fixation à la boîte (30) et, sur sa face (2) dite du dessous, un joint (4) d'étanchéité annulaire élastiquement déformable apte à venir en appui sur ladite collerette (32) à l'état fermé de l'ouverture (34) supérieure de la boîte (30) par ledit couvercle (1), lesdits moyens (14) de fixation comprenant au moins deux pattes (141, 142, 143, 143') disposées autour du joint (4) et s'étendant au moins partiellement en saillie de la face (2) du dessous du couvercle (1), chaque ou au moins deux des pattes (141, 142, 143, 143') présentant une partie (1411, 1421, 1431) active de fixation formée par une partie de la patte en saillie en direction du centre du couvercle (1), au moins l'une (143, 143') des pattes, dite mobile, étant déplaçable entre une position rapprochée et une position écartée de sa partie (1431) active de fixation de la partie active de fixation d'au moins une autre patte (141, 142), ces parties (1411, 1421, 1431) actives de fixation étant agencées pour, en position rapprochée correspondant à la position active de fermeture du couvercle (1), se positionner sous ledit rebord (33) périphérique radial externe de la boîte (30), lorsque le couvercle (1) est positionné sur l'ouverture (34) supérieure de la boîte (30),
**caractérisé en ce que** le couvercle (1) est conforme à l'une des revendications 1 à 12.

## Patentansprüche

1. Deckel (1) zum Verschließen einer Schachtel (30) mit rohrförmiger Seitenwand (31), ausgestattet mit einer oberen Öffnung (34), einem inneren radialen Kragen (32) und einer äußeren radialen peripheren Randleiste (33), wobei Kragen (32) und Randleiste (33) etwa auf Ebene der oberen Öffnung (34) angeordnet sind, wobei der Deckel (1) eine Unterseite (2) aufweist, die mit einer ringförmigen Dichtung (4), ausgestattet ist, die imstande ist, sich in geschlossenem Zustand der oberen Öffnung (34) der Schachtel (30) durch den Deckel (1) auf dem Kragen (32) abzustützen und Befestigungsmittel (14) des Deckels (1) auf der Schachtel (30) umfasst, wobei diese Befestigungsmittel (14) mindestens zwei Laschen (141, 142, 143, 143') umfassen, die um die Dichtung (4) angeordnet sind und sich mindestens teilweise vorspringend von der Unterseite (2) des Deckels (1) erstrecken, wobei jede oder mindestens zwei der Laschen (141, 142, 143, 143') einen aktiven Befestigungsteil (1411, 1421, 1431), der von einem in Richtung des Zentrums des Deckels (1) vorspringenden Teil der Lasche (141; 142; 143) gebildet ist, aufweisen, wobei mindestens eine (143, 143') der beweglichen Laschen zwischen einer angenäherten Position und einer beabstandeten Position ihres aktiven Befestigungsteils (1431) vom aktiven Befestigungsteil (1411, 1421) mindestens einer anderen Lasche (141, 142) verlagerbar ist, wobei diese aktiven Befestigungsteile (1411, 1421, 1431) imstande sind, in angenäherter Position, die der aktiven Verschlussposition des Deckels entspricht, sich unter der äußeren radialen peripheren Randleiste (33) der Schachtel (30) zu positionieren, wobei die oder mindestens eine der beweglichen Laschen (143, 143'), die mit einem aktiven Befestigungsteil (1431) ausgestattet ist, eine Schwenklasche ist, die für die Verlagerung ihres aktiven Befestigungsteils (1431) zwischen einer angenäherten Position und einer beabstandeten Position vom aktiven Befestigungsteil mindestens einer anderen Lasche (141, 142) um eine Achse (XX'), die zu einer Umfangsebene der ringförmigen Dichtung (4) etwa parallel ist, schwenkend bewegbar montiert ist, und wobei der Deckel (1) für die mindestens eine bewegliche Lasche (143, 143') Verriegelungsmittel (19, 19') der beweglichen Lasche (143, 143') in angenäherter Position ihres aktiven Befestigungsteils an den aktiven Befestigungsteil mindestens einer anderen Lasche (141, 142) umfasst, wobei diese Verriegelungsmittel (19, 19') entriegelbar sind,
**dadurch gekennzeichnet, dass** der Deckel (1) einen Griff (12) umfasst und dass mindestens ein Teil (192) der Verriegelungsmittel (19) von dem Griff (12) getragen wird.

2. Deckel (1) nach vorangehendem Anspruch,
**dadurch gekennzeichnet, dass** die Verriegelungsmittel (19) erste Verriegelungsmittel (191), die in Verlagerung der beweglichen Lasche (143) fest verbunden sind, und zweite stationäre Verriegelungsmittel (192) umfassen, wobei die ersten und zweiten Verriegelungsmittel in verriegelter Position gekoppelt und in entriegelter Position entkoppelt sind.

3. Deckel (1) nach Anspruch 2,
**dadurch gekennzeichnet, dass** die ersten und zweiten Verriegelungsmittel vom Typ männlich/weiblich sind.

4. Deckel (1) nach einem der vorangehenden Ansprüche,
**dadurch gekennzeichnet, dass** die Verriegelungsmittel (19) mindestens teilweise elastisch verformbar sind und imstande sind, durch elastische Verformung, kombiniert mit einer Schwenkverlagerung der beweglichen Schwenklasche (143), von der verriegelten Position in die entriegelte Position zu wechseln oder umgekehrt.

5. Deckel (1) nach einem der vorangehenden Ansprüche,
**dadurch gekennzeichnet, dass** le Deckel (1) eine Oberseite (3) gegenüber der Unterseite (2) aufweist, die eine Tülle (15) bildet, wobei diese Tülle (15) einen Sitz (151) eines Verschlusses (16) aufweist, wobei der Verschluss (16) ein gleitender Verschluss (16) ist, der mit Rückstellmitteln (17) in geschlossene Position ausgestattet ist, und einem Schwenkhebel (18) zur Steuerung der Öffnung, der gegen die Rückstellmittel (17) aktiv ist, wobei der Schwenkhebel (18) zur Steuerung der Öffnung des Verschlusses (16) über der oder einer der beweglichen Laschen (143, 143') liegt.

6. Deckel (1) nach Anspruch 5,
**dadurch gekennzeichnet, dass** der Schwenkhebel (18) zur Steuerung der Öffnung des Verschlusses (16) schwenkend bewegbar um eine Achse montiert ist, die parallel zur Schwenkachse (XX') der beweglichen Lasche (143, 143') ist, über der er liegt.

7. Deckel (1) nach einem der Ansprüche 5 oder 6,
**dadurch gekennzeichnet, dass** der Schwenkhebel (18) zur Steuerung der Öffnung des Verschlusses (16) bei der Steuerung der Öffnung des Verschlusses ein Organ zum Steuern der Verriegelung der Verriegelungsmittel (19) des Schwenkens der beweglichen Schwenklasche (143) bildet, über der der Hebel (18) liegt.

8. Deckel (1) nach Anspruch 5,
**dadurch gekennzeichnet, dass** der Sitz (151) der Tülle (15) ab dem Umfang in Richtung des Zentrums des Deckels (1) abfallend geneigt ist.

9. Deckel (1) nach einem der vorangehenden Ansprüche,
**dadurch gekennzeichnet, dass** die ringförmige Dichtung (4) eine elastisch verformbare Dichtung ist, die im nicht verformten Zustand die allgemeine Form eines halben Torus mit in Richtung der Schachtel zeigender Konvexität hat.

10. Deckel (1) nach Anspruch 2 oder einem der Ansprüche 3 bis 9, herangezogen in Kombination mit Anspruch 2,
**dadurch gekennzeichnet, dass** der Teil (192) der Verriegelungsmittel (19), der vom Griff getragen wird, die zweiten stationären Verriegelungsmittel (192) bildet.

11. Deckel (1) nach Anspruch 10,
**dadurch gekennzeichnet, dass** die oder mindestens eine der beweglichen Schwenklaschen (143) mittels eines Steuerhebels (20), der die Schwenkverlagerung antreibt, schwenkend bewegbar montiert ist, und dass die ersten Verriegelungsmittel (191) des Schwenkens der ersten beweglichen Schwenklasche (143) von dem Steuerhebel (20) getragen werden.

12. Deckel (1) nach Anspruch 11,
**dadurch gekennzeichnet, dass** die ersten Verriegelungsmittel (191) von einer Raste oder einem Dorn gebildet sind, der von dem Steuerhebel (20) getragen wird, und die zweiten Verriegelungsmittel (192) von einem Schlitz gebildet sind, der im Griff (12) ausgebildet ist.

13. Einheit des Typs, umfassend zum einen eine Schachtel (30) mit rohrförmiger Seitenwand (31), ausgestattet mit einer oberen Öffnung (34), einem inneren radialen Kragen (32) und einer äußeren radialen peripheren Randleiste (33), wobei Kragen (32) und Randleiste (33) etwa auf Ebene der oberen Öffnung (34) angeordnet sind, und zum anderen einen Verschlussdeckel (1) der Schachtel (30), wobei dieser Deckel (1), der bemessen ist, um die obere Öffnung (34) der Schachtel (30) abzudecken, Befestigungsmittel (14) auf der Schachtel (30) umfasst, und auf seiner Unterseite (2) eine elastisch verformbare ringförmige Dichtung (4), die imstande ist, sich im geschlossenen Zustand der oberen Öffnung (34) der Schachtel (30) durch den Deckel (1) auf dem Kragen (32) abzustützen, wobei diese Befestigungsmittel (14) mindestens zwei Laschen (141, 142, 143, 143') umfassen, die um die Dichtung (4) angeordnet sind und sich mindestens teilweise vorspringend von der Unterseite (2) des Deckels (1) erstrecken, wobei jede oder mindestens zwei der Laschen (141, 142, 143, 143') einen aktiven Befestigungsteil (1411, 1421, 1431), der von einem in Richtung des Zentrums des Deckels (1) vorspringenden Teil der Lasche (141; 142; 143) gebildet ist, aufweisen, wobei mindestens eine (143, 143') der beweglichen Laschen zwischen einer angenäherten Position und einer beabstandeten Position ihres aktiven Befestigungsteils (1431) vom aktiven Befestigungsteil (1411, 1421) mindestens einer anderen Lasche (141, 142) verlagerbar ist, wobei diese aktiven Befestigungsteile (1411, 1421, 1431) ausgebildet sind, um sich in angenäherter Position, die der aktiven Verschlussposition des Deckels entspricht, unter der äußeren radialen peripheren Randleiste (33) der Schachtel (30) zu positionieren, wenn der Deckel (1) auf der oberen Öffnung (34) der Schachtel (30) positioniert ist,
**dadurch gekennzeichnet, dass** der Deckel (1) einem der Ansprüche 1 bis 12 entspricht.

## Claims

1. A cover (1) for closing a box (30) with a tubular side wall (31) provided with an upper opening (34), an inner radial flange (32) and an outer radial peripheral rim (33), the flange (32) and rim (33) being arranged substantially at the upper opening (34), said cover (1) having a so-called bottom face (2) provided with an annular sealing gasket (4) able to bear on said collar (32) in the state of the upper opening (34) of the box (30) closed by said cover (1) and comprising means (14) for fastening the cover (1) to the box (30), the fastening means (14) comprising at least two tabs (141, 142, 143, 143') arranged around the sealing gasket (4) and extending at least partially protruding from the face (2) of the bottom of the cover (1), each or at least two of the tabs (141, 142, 143, 143') having an active fastening part (1411, 1421, 1431) formed by a part of the tab (141; 142; 143) protruding toward the center of the cover (1), at least one (143, 143') of the tabs, said to be moving, being movable between a close position and a position with its active fastening part (1431) separated from the active fastening part (1411, 1421) of at least one other tab (141, 142), these active fastening parts (1411, 1421, 1431) being able, in the close position corresponding to the active closing position of the cover, to be positioned below said outer radial peripheral rim (33) of the box (30), the or at least one of the moving tab(s) (143, 143') provided with an active fastening part (1431) being a pivoting tab, which, to move its active fastening part (1431) between a close position and a position separated from the active fastening part of at least one other tab (141, 142), is mounted pivotably around an axis (XX'), substantially parallel to a circumferential plane of the annular sealing gasket (4), and the cover (1) comprising, for said at least one moving tab (143, 143'), means (19, 19') for locking said moving tab (143, 143') in the position of its active fastening part close to the active fastening part of at least one other tab (141, 142), these locking means (19, 19') being able to be unlocked,
**characterized in that** the cover (1) comprises a handle (12) and **in that** at least one part (192) of the locking means (19) is supported by the handle (12).

2. The cover (1) according to the preceding claim,
**characterized in that** the locking means (19) comprise first locking means (191) mounted secured in the movement of the moving tab (143) and stationary second locking means (192), said first and second locking means being coupled in the locked position and uncoupled in the unlocked position.

3. The cover (1) according to claim 2,
**characterized in that** the first and second locking means are of the male/female type.

4. The cover (1) according to one of the preceding claims,
**characterized in that** the locking means (19) are at least partially elastically deformable and are able to go from the locked position to the unlocked position, or vice versa, by elastic deformation combined with a pivoting movement of the pivoting moving tab (143).

5. The cover (1) according to one of the preceding claims,
**characterized in that** the cover (1) has a top face (3) opposite the bottom face (2) that forms a pouring spout (15), this pouring spout (15) having a seat (151) of a closure member (16), said closure member (16) being a sliding closure member (16) equipped with means (17) for returning to the closed position and a pivoting opening control lever (18) active against said return means (17), said pivoting opening control member (18) of the closure member (16) topping the or one of the moving tabs (143, 143').

6. The cover (1) according to claim 5,
**characterized in that** the pivoting opening control lever (18) of the closure member (16) is mounted pivoting around an axis parallel to the pivot axis (XX') of the moving tab (143, 143') that it tops.

7. The cover (1) according to one of claims 5 or 6,
**characterized in that** the pivoting opening control lever (18) of the closure member (16) forms, during the command to open the closure member, a locking control member of the means (19) for locking the pivoting of the pivoting moving tab (143) topped by said lever (18).

8. The cover (1) according to claim 5,
**characterized in that** the seat (151) of the pouring spout (15) is downwardly inclined from the periphery toward the center of the cover (1).

9. The cover (1) according to one of the preceding claims,
**characterized in that** the annular sealing gasket (4) is an elastically deformable gasket, which, in the non-deformed state, assumes the general shape of a half-toroid with the convex side turned toward the box.

10. The cover (1) according to claim 2 or one of claims 3 to 9 combined with claim 2,
**characterized in that** the part (192) of the locking means (19) supported by the handle forms the second stationary locking means (192).

11. The cover (1) according to claim 10,
**characterized in that** the or at least one of the pivoting moving tabs (143) is mounted pivotably via a lever (20) controlling driving of the pivoting movement, and **in that** the first means (191) for locking the pivoting of said pivoting moving tab (143) are supported by said control lever (20).

12. The cover (1) according to claim 11,
**characterized in that** the first locking means (191) are formed by a notch or lug supported by the control lever (20) and the second locking means (192) are formed by an aperture arranged in the handle (12).

13. An assembly of the type comprising, on the one hand, a box (30) with a tubular side wall (31) provided with an upper opening (34), an inner radial flange (32) and an outer radial peripheral rim (33), the flange (32) and rim (33) being arranged substantially at the upper opening (34), and on the other hand, a cover (1) closing the box (30), this cover (1), dimensioned to cover the upper opening (34) of the box (30), comprising means (14) for fastening to the box (30) and, on its so-called bottom face (2), an elastically deformable annular sealing gasket (4) able to bear on said collar (32) in the state of the upper opening (34) of the box (30) closed by said cover (1), said fastening means (14) comprising at least two tabs (141, 142, 143, 143') arranged around the gasket (4) and extending at least partially protruding from the face (2) of the bottom of the cover (1), each or at least two of the tabs (141, 142, 143, 143') having an active fastening part (1411, 1421, 1431) formed by a part of the tab (141; 142; 143) protruding toward the center of the cover (1), at least one (143, 143') of the tabs, said to be moving, being movable between a close position and a position with its active fastening part (1431) separated from the active fastening part of at least one other tab (141, 142), these active fastening parts (1411, 1421, 1431) being arranged so as, in the close position corresponding to the active closing position of the cover (1), to be positioned below said outer radial peripheral rim (33) of the box (30), when the cover (1) is positioned on the upper opening (34) of the box (30),
**characterized in that** the cover (1) is according to one of claims 1 to 12.
